# EUROPÄISCHE PATENTSCHRIFT

(11) **EP 1 029 989 B1**
(45) Veröffentlichungstag und Bekanntmachung des Hinweises auf die Patenterteilung: **24.11.2004**
(21) Anmeldenummer: 00101421.6
(22) Anmeldetag: 25.01.2000
(51) Int. Cl.: E03C 1/08

(54) **Einbauteil für eine sanitäre Auslaufarmatur**
Insert for an outlet of sanitary equipment
Embout pour la sortie d'une armature sanitaire

(30) Priorität: 18.02.1999 DE 19906869
(43) Veröffentlichungstag der Anmeldung: 23.08.2000
(73) Patentinhaber: Neoperl GmbH, 79379 Müllheim (DE)
(72) Erfinder:
(74) Vertreter: Patent- und Rechtsanwaltssozietät, Maucher, Börjes & Kollegen

(56) Entgegenhaltungen:
- DE-A- 2 658 742
- DE-A- 3 642 356
- US-A- 5 634 491

## Beschreibung

Die Erfindung betrifft ein Einbauteil für eine sanitäre Auslaufarmatur, insbesondere einen Strahlregler oder einen Rückflußverhinderer, wobei das Einbauteil ein Einbauteil-Gehäuse hat, in welchem ein Schiebeteil vorgesehen ist, das zum Verändern des Durchflußquerschnittes im Einbauteil-Gehäuse gegen die Rückstellkraft eines Rückstellelementes von einer Ausgangslage Funktionsstellung verschieblich geführt ist.

Man kennt bereits verschiedene Strahlregler, Rückflußverhinderer und andere, in eine sanitäre Auslaufarmatur einsetzbare Einbauteile, in deren Einbauteil-Gehäuse ein Schiebeteil vorgesehen ist, welches beispielsweise als Strahlzerlegereinsatz oder als Schließkörper dient. Das in den vorbekannten Einbauteilen verwendete Schiebeteil ist zum Verändern des Durchflußquerschnittes im Einbauteil-Gehäuse gegen die Rückstellkraft eines Rückstellelementes von einer Ausgangslage in eine Funktionsstellung verschieblich geführt.

So kennt man bereits aus der DE 26 58 742 C2 sowie aus der DE 36 42 356 C2 Strahlregler, die in ihrem Strahlregler-Gehäuse einen verschieblich geführten Strahlregler-Einsatz haben. Dieser als Schiebeteil ausgebildete Strahlregler-Einsatz ist im wesentlichen pilzförmig ausgebildet und weist zustömseitig eine hutförmige Scheibe auf, an deren Außenrand quer zur Scheibenebene orientierte Durchtrittsöffnungen vorgesehen sind. Diese Durchtrittsöffnungen sind abströmseitig als randoffene Schlitze ausgebildet und sollen den Wasserstrahl im Gehäuseinneren in weiche und gut belüftbare Einzelstrahlen zerlegen. Der Strahlregler-Einsatz der vorbekannten Strahlregler wird mittels eines als Spiral-Druckfeder ausgebildeten Rückstellelementes in seiner Ausgangsstellung gehalten. Der Druck dieser Druckfeder ist so bemessen, daß sich der Strahlregler-Einsatz unter dem Wasserdruck in seine Funktionsstellung bewegt. In dieser Funktionsstellung liegt die hutförmige Scheibe des Strahlregler-Einsatzes mit ihrem äußeren Scheibenrand derart auf einem Ringflansch auf, daß die Durchflußöffnungen nur eine begrenzte Wassermenge passieren lassen. Während diese Durchflußöffnungen in Funktionsstellung des Strahlreglereinsatzes somit auch einen Filter für gröbere Partikel bilden, kann diese Filterfunktion durch manuelles Verschieben des Strahlreglereinsatzes in seine Ausgangsstellung außer Funktion gesetzt und der Strahlregler zum Reinigen intensiv durchspült werden.

Die Herstellung des vorbekannten Strahlreglers ist jedoch durch dessen vielteilige Ausgestaltung mit einem nicht unerheblichen Aufwand verbunden. Dieser Aufwand wird durch die Verwendung eines als Spiral-Druckfeder ausgebildeten und gegebenenfalls aus korrosionsbeständigem Material bestehenden Rückstellelementes noch zusätzlich erhöht.

Es besteht daher die Aufgabe, ein Einsatzteil zu schaffen, daß sich mit vergleichsweise geringem Aufwand und aus einer reduzierten Anzahl von Einzelteilen kostengünstig herstellen läßt.

Die erfindungsgemäße Lösung dieser Aufgabe besteht bei dem Einbauteil der eingangs erwähnten Art insbesondere darin, daß das Schiebeteil und das Rückstellelement als einstückiges Kunststoff-Spritzgußteil ausgebildet sind.

Bei dem erfindungsgemäßen Einbauteil sind das Schiebeteil und das Rückstellelement als einstückiges Spritzgußteil ausgebildet. Auf eine separate und insbesondere aus korrosionsbeständigem Federdraht bestehende Spiral-Druckfeder kann bei dem erfindungsgemäßen Einbauteil somit verzichtet werden. Da sich das erfindungsgemäß verwendete Spritzgußteil kostengünstig in großen Stückzahlen herstellen und mit vergleichsweise geringem Aufwand montieren läßt, ist die Herstellung des erfindungsgemäßen Einbauteiles zumindest insoweit mit einem geringen Aufwand kostengünstig möglich.

Dabei kann das an das Spritzgußteil einstückig angeformte Rückstellelement durch eine besondere Formgebung und/oder durch Materialschwächungen in Verbindung mit der Eigenelastizität des Kunststoffmaterials seine Rückstellkraft entfalten.

Eine bevorzugte Ausführungsform gemäß der Erfindung sieht jedoch vor, daß das Rückstellelement als Rückstellfeder ausgebildet ist. So kann die Rückstellfeder beispielsweise als Kunststoffwendel ausgebildet sein, die an das Spritzgußteil einstückig angeformt ist.

Um das Schiebeteil ausreichend stabil und die Rückstellfeder mit einer größtmöglichen Rückstellkraft ausgestalten zu können, ist es vorteilhaft, wenn das Schiebeteil und die Rückstellfeder oder dergleichen Rückstellelement aus unterschiedlichem Kunststoffmaterial bestehen und ein Mehrkomponenten-Spritzgußteil bilden und daß als Material für das Rückstellelement vorzugsweise ein Elastomer vorgesehen ist. Somit kann das Schiebeteil aus einem harten und entsprechend stabilen Kunststoffmaterial hergestellt werden, während die aus einem Elastomer einstückig angeformte Rückstellfeder eine hohe Rückstellkraft bewirkt.

Eine besonders vorteilhafte Weiterbildung gemäß der Erfindung sieht vor, daß das einstückig angespritzte Rückstellelement als Schraubenfeder oder als Faltenbalgfeder ausgebildet ist. Insbesondere eine Faltenbalgfeder zeichnet sich durch eine gleichmäßige und vergleichsweise hohe Rückstellkraft aus.

Um Funktionsstörungen des im Einbauteil verschieblich geführten Schiebeteils zu vermeiden und um die Rückstellkraft des Rückstellelementes gezielt einsetzen zu können, ist es vorteilhaft, wenn die Rückstellfeder oder dergleichen Rückstellelement mittig an einem Ende des Schiebeteils angreift und vorzugsweise um einen mit dem Schiebeteil verbundenen Führungs- oder Handbetätigungsstiel koaxial angeordnet ist.

Um das Schiebeteil mittels der Rückstellfeder in seine Ausgangslage zu halten, ist es vorteilhaft, wenn die Rückstellfeder als Druckfeder ausgebildet ist.

Damit insbesondere das in einem Rückflußverhinderer vorgesehene und als Ventilkegel ausgebildete Schiebeteil den Durchflußquerschnitt bei Bedarf bestmöglich verschließen kann, ist es vorteilhaft, wenn am Schiebeteil wenigstens ein Dichtring oder dergleichen Dichtelement einstückig angeformt ist und wenn das Dichtelement vorzugsweise aus dem für das Rückstellelement vorgesehenen Elastomer hergestellt ist.

Dabei sieht eine besonders vorteilhafte und einfach herzustellende Ausführungsform gemäß der Erfindung vor, daß der Anspritzpunkt für die das Rückstellelement bildende Spritzkomponente zentral am Schiebeteil an der der Rückstellfeder abgewandten Seite vorgesehen ist und daß die Spritzkomponente am Anspritzpunkt über mindestens einen Zuführkanal mit dem Rückstellelement und/oder gegebenenfalls dem Dichtelement verbunden sind.

Weitere Merkmale der Erfindung ergeben sich aus der folgenden Beschreibung erfindungsgemäßer Ausführungsbeispiele in Verbindung mit den Ansprüchen sowie der Zeichnung. Die einzelnen Merkmale können je für sich oder zu mehreren bei einer Ausführungsform gemäß der Erfindung verwirklicht sein.

Es zeigt:
- Fig. 1: ein in einem Längsschnitt dargestelltes und als Rückflußverhinderer ausgebildetes Einbauteil für eine sanitäre Auslaufarmatur, wobei im Einbauteil-Gehäuse ein gegen ein Rückstellelement verschieblich geführtes Schiebeteil vorgesehen ist, und
- Fig. 2: ein ebenfalls in einem Längsschnitt gezeigtes Einbauteil, das hier als Strahlregler ausgebildet ist.

In den Figuren 1 und 2 sind zwei verschiedene Einbauteile 1, 10 dargestellt, von denen das Einbauteil 10 in üblicher Weise in das hier nicht weiter gezeigte Mundstück einer sanitären Auslaufarmatur einsetzbar und das Einbauteil 1 in einem im Verlauf der Wasserleitung angeordnetes Anschlußgehäuse untergebracht ist. Während das in Figur 1 dargestellte Einbauteil 1 als Rückflußverhinderer ausgebildet ist, dient das Einbauteil 10 gemäß Figur 2 als Strahlregler.

Jedes der Einbauteile 1, 10 hat ein Einbauteil-Gehäuse 2, in welchem ein als Schließ- oder Ventilkörper (Fig. 1) oder als Strahlzerlegereinsatz (Fig. 2) dienendes Schiebeteil 3 vorgesehen ist. Das Schiebeteil 3 der Einbauteile 1, 10 ist zum Verändern des Durchflußquerschnittes im Einbauteil-Gehäuse 2 zwischen einer in den Figuren 1 und 2 gezeigten Ausgangslage und einer Funktionsstellung verschieblich geführt. Dabei wird jedes Schiebeteil mittels eines Rückstellelementes 4 in seiner Ausgangslage gehalten, wobei dieses Rückstellelement 4 hier als Faltenbalgfeder ausgebildet ist.

Um auf eine separate und gegebenenfalls aus teueren korrosionsbeständigem Federdraht hergestellte Rückstellfeder verzichten zu können, sind das Schiebeteil 3 und das Rückstellelement 4 der Einbauteile 1, 10 als einstückiges Kunststoff-Spritzgußteil ausgebildet. Während das Schiebeteil 3 aus einem harten und entsprechend stabilen Kunststoffmaterial hergestellt ist, ist als Material für das Rückstellelement vorzugsweise ein Elastomer, beispielsweise Silikon oder Santoprene, vorgesehen.

Das im wesentlichen aus dem Schiebeteil 3 und dem Rückstellelement 4 gebildete Zweikomponenten-Spritzgußteil läßt sich kostengünstig in großen Stückzahlen herstellen und mit vergleichsweise geringem Aufwand montieren. Dadurch ist die Herstellung der Einbauteile 1, 10 mit einem geringen Aufwand möglich.

Um das Schiebeteil 3 ohne Funktionsstörungen sicher im Einbauteil-Gehäuse 2 verschieben zu können, ist an dem dem Rückstellelement 4 zugewandten Stirnende des Schiebeteils 3 jeweils ein Führungsstiel 5 vorgesehen. Dieser Führungsstiel 5 ist in der Führungsöffnung einer zentralen Führungshülse 6 verschieblich geführt, die an dem abströmseitigen Stirnende der Einbauteile 1, 10 vorgesehen ist. Um die Rückstellkraft des Rückstellelementes 4 auf das Schiebeteil 3 gezielt aufbringen zu können, greift das Rückstellelement 4 etwa mittig an einem Ende des Schiebeteils 3 an und ist koaxial zu dem mit dem Schiebeteil 3 verbundenen Führungsstiel 5 angeordnet.

Wie aus Figur 1 deutlich wird, ist an dem als Ventilkörper dienenden Schiebeteil 3 des Einbauteiles 1 ein nach außen vorstehender Dichtring 7 vorgesehen, der mit einem sich in Regel-Durchflußrichtung Pf1 konisch erweiternden Ventilsitz 8 am Einbauteil-Gehäuse 2 des Einbauteiles 1 zusammenwirkt.

In den Figuren 1 und 2 ist erkennbar, daß der Anspritzpunkt 9 für die das Rückstellelement 4 bildende Spritzkomponente zentral am Schiebeteil 3 auf der dem Rückstellelement 4 abgewandten Seite vorgesehen ist und daß die Spritzkomponente im Bereich des Anspritzpunktes 9 jeweils über mindestens einen hier nur angedeuteten Zuführkanal 11, 12 mit dem Dichtring 7 (Fig. 1) beziehungsweise dem Rückstellelement 4 (Fig. 1, 2) verbunden ist.

Das als Faltenbalgfeder ausgestaltete Rückstellelement 4 der Einbauteile 1, 10 ist als Druckfeder ausgebildet. Diese Druckfeder hält das als Ventilkörper dienende Schiebeteil 3 des Einbauteiles 1 in der in Figur 1 dargestellten Ausgangs- oder Schließstellung. In dieser Schließstellung liegt der am Außenumfang des Schiebeteiles 3 vorgesehene Dichtring 7 am Ventilsitz 8 des Einbauteiles 1 an. Durch den in Regel-Durchflußrichtung Pf1 durchströmenden Flüssigkeitsstrom wird das Schiebeteil 3 von seiner Schließstellung in eine hier nicht dargestellte Funktions- oder Offenstellung bewegt. Demgegenüber bewegt ein entgegen der Regel-Durchflußrichtung Pf1 strömender Flüssigkeitsschwall das Schiebeteil 3 zurück in seine Ausgangs- oder Schließstellung, wodurch das Einbauteil 1 einem unerwünschten Rückfluß entgegenwirkt.

Das Schiebeteil 3 des in Figur 2 dargestellten Einbauteiles 10 weist an seinem zuströmseitigen Stirnrand einen nach außen vorstehenden Ringflansch 13 auf. An diesem Ringflansch 13 sind quer zur Scheibenebene orientierte Durchtrittsöffnungen 14 vorgesehen. Diese Durchtrittsöffnungen sind abströmseitig als randoffene Schlitze oder Nuten ausgebildet. Dabei ist das etwa hut- oder topfförmige Schiebeteil 3 im Bereich eines Anschlagringes 15 des Einbauteiles 10 angeordnet. Dieser Anschlagring 15 hat eine rechtwinklig zum Ringmantel angeordnete Anschlagseite 16, an die sich eine Leitschräge 17 zur Strömungsumlenkung anschließt. Diese Leitschräge 17 bildet einen sich entgegen der Durchflußrichtung Pf2 erweiternden Konusabschnitt.

Beim Auftreffen des Wasserstromes auf das Schiebeteil 3 wird dieses aus seiner in Figur 2 dargestellten Ausgangsstellung gegen die Rückstellkraft des Rückstellelementes 4 in eine hier nicht gezeigte Funktionsstellung bewegt. In dieser Funktionsstellung liegt das Schiebeteil 3 mit seinem Ringflansch 13 an der Anschlagseite 16 des Anschlagringes 15 an. In dieser Funktionsstellung wird das Wasser nach dem Passieren eines zuströmseitig vorgesehenen Schutzsiebes 18 durch den zuströmseitigen und sich in Durchflußrichtung Pf2 konisch erweiternden Randbereich des Schiebeteiles 3 radial nach außen abgeleitet, über die Leitschräge 17 umgelenkt und den Durchtrittsöffnungen 14 durchgeführt. Die Durchströmungen der Durchtrittsöffnungen 14 erfolgt dabei in etwa radialer Richtung nach innen. Nach dem Passieren dieser Durchtrittsöffnungen 14 trifft das Wasser auf den als Prallkörper dienenden Außenumfang des Schiebeteiles 3 auf. Die Prallfläche 19 des Schiebeteiles 3 ist den Durchtrittsöffnungen 14 unmittelbar in Abströmrichtung mit Abstand gegenüberliegend angeordnet. Die Strömungsführung entlang der Leitschräge 17, durch die Durchtrittsöffnungen 14 und an der Prallfläche 19 des Schiebeteiles 3 vorbei ergibt eine besonders gute Strahlzerlegung.

Da das an das Schiebeteil 3 einstückig angeformte Rückstellelement 4 derart bemessen ist, daß dessen Druck geringer als der Maximaldruck des auströmenden Mediums ist, kann sich das Schiebeteil 3 beim Schließen der Armatur in seine obere, in Figur 2 dargestellte Ausgangsstellung bewegen. Beim Hochfahren des Schiebeteiles 3 in seine Ausgangsstellung hebt das Schiebeteil 3 von der Anschlagseite 16 ab, so daß die Durchtrittsöffnungen 14 zur Abströmseite hin randoffen sind. Durch die in dieser Stellung etwas andere Strömungsrichtung mit im wesentlichen axialer Komponente werden Schmutzteilchen, die sich vor den Durchtrittsöffnungen 14 gegebenenfalls abgesetzt haben, sicher entfernt. Ein Verklemmen oder Festsetzen dieser Teilchen ist somit weitestgehend ausgeschlossen. Die Rückbewegung von der Funktionsstellung in die in Figur 2 dargestellte Ausgangsstellung erfolgt zwar bei dem dargestellten Einbauteil 10 durch die Federkraft des Rückstellelementes 4, jedoch kann durch den Führungsstiel 5 auch während des Wasserdurchlaufes durch Druck auf die nach außen vorstehende Stiel-Stirnseite 20 in eine Reinigungsposition umgeschaltet werden. Dadurch ist eine besonders intensive Durchspülung möglich.

## Patentansprüche

1. Einbauteil für eine sanitäre Auslaufarmatur, insbesondere Strahlregler (10) oder Rückflußverhinderer (1), wobei das Einbauteil (1, 10) ein Einbauteil-Gehäuse (2) hat, in welchem ein Schiebeteil (3) vorgesehen ist, das (3) zum Verändern des Durchflußquerschnittes im Einbauteil-Gehäuse (2) gegen die Rückstellkraft eines Rückstellelementes (4) von einer Ausgangslage in eine Funktionsstellung verschieblich geführt ist, **dadurch gekennzeichnet, daß** das Schiebeteil (3) und das Rückstellelement (4) als einstückiges Kunststoff-Spritzgußteil ausgebildet sind.

2. Einbauteil nach Anspruch 1, **dadurch gekennzeichnet, daß** das Rückstellelement (4) als Rückstellfeder ausgebildet ist.

3. Einbauteil nach Anspruch 1 oder 2, **dadurch gekennzeichnet, daß** das Schiebeteil (3) und die Rückstellfeder oder dergleichen Rückstellelement (4) aus unterschiedlichem Kunststoffmaterial bestehen und ein Mehrkomponenten-Spritzgußteil bilden und daß als Material für das Rückstellelement ein Elastomer vorgesehen ist.

4. Einbauteil nach einem der Ansprüche 1 bis 3, **dadurch gekennzeichnet, daß** das einstückig angespritzte Rückstellelement (4) als Schraubenfeder oder als Faltenbalgfeder ausgebildet ist.

5. Einbauteil nach einem der Ansprüche 1 bis 4, **dadurch gekennzeichnet, daß** die Rückstellfeder oder dergleichen Rückstellelement (4) mittig an einem Ende des Schiebeteils (3) angreift und vorzugsweise um einen mit dem Schiebeteil (3) verbundenen Führungs- oder Handbetätigungs-Stiel (5) koaxial angeordnet ist.

6. Einbauteil nach einem der Ansprüche 1 bis 5, **dadurch gekennzeichnet, daß** die Rückstellfeder oder dergleichen Rückstellelement als Druckfeder ausgebildet ist.

7. Einbauteil nach einem der Ansprüche 1 bis 6, **dadurch gekennzeichnet, daß** am Schiebeteil (3) wenigstens ein Dichtring (7) oder dergleichen Dichtelement einstückig angeformt ist und daß das Dichtelement vorzugsweise aus dem für das Rückstellelement (4) vorgesehenen Elastomer hergestellt ist.

8. Einbauteil nach einem der Ansprüche 1 bis 7, **dadurch gekennzeichnet, daß** der Anspritzpunkt (9) für die das Rückstellelement bildende Spritzkomponente zentral am Schiebeteil (3) an der dem Rückstellelement (4) abgewandten Seite vorgesehen ist und daß die Spritzkomponente im Bereich des Anspritzpunktes (9) über mindestens einen Zuführkanal (11, 12) mit dem Rückstellelement (4) und/oder gegebenenfalls dem Dichtelement (7) verbunden ist.

## Claims

1. Component for a sanitary outflow fitting, particularly a flow regulator (10) or backflow preventer (1), the component (1, 10) having a component housing (2) in which is provided a sliding member (3) , said sliding member (3) being movably guided from a starting position into an operating position counter to the return force of a restoring element (4) in order to vary the cross section of flow in the component housing (2), **characterised in that** the sliding member (3) and the restoring element (4) are formed as an integral injection-moulded plastics component.

2. Component according to claim 1, **characterised in that** the restoring element (4) is constructed as a restoring spring.

3. Component according to claim 1 or 2, **characterised in that** the sliding member (3) and the restoring spring or similar restoring element (4) consist of different plastics materials and form a multi-component injection-moulded part and **in that** an elastomer is provided as the material for the restoring element.

4. Component according to one of claims 1 to 3, **characterised in that** the restoring element (4) moulded on in one piece is in the form of a helical spring or accordion spring.

5. Component according to one of claims 1 to 4, **characterised in that** the restoring spring or similar restoring element (4) acts centrally on one end of the sliding member (3) and is preferably arranged coaxially around a guiding or manual operation rod (5) connected to the sliding member (3).

6. Component according to one of claims 1 to 5, **characterised in that** the restoring spring or similar restoring element (4) is constructed as a compression spring.

7. Component according to one of claims 1 to 6, **characterised in that** at least one sealing ring (7) or similar sealing element is integrally formed on the sliding member (3) and **in that** the sealing element is preferably made from the elastomer provided for the restoring element (4).

8. Component according to one of claims 1 to 7, **characterised in that** the point of attachment (9) for the injection-moulded component forming the restoring element is provided centrally on the sliding member (3) on the side remote from the restoring element (4) and **in that** the injection-moulded component is connected to the restoring element (4) and/or optionally the sealing element (7) via at least one feed channel (11, 12) in the region of the point of attachment (9).

## Revendications

1. Embout pour une robinetterie de sortie sanitaire, en particulier régulateur de jet (10) ou dispositif empêchant le reflux (1), sachant que l'embout (1, 10) comprend un boîtier d'embout (2) dans lequel on a prévu une pièce coulissante (3) qui est guidée de manière mobile pour modifier la coupe transversale de débit dans le boîtier d'embout (2) contre la force de rappel d'un élément de rappel (4) d'une position de départ à une position de fonctionnement, **caractérisé en ce que** la pièce coulissante (3) et l'élément de rappel (4) sont réalisés sous la forme d'une pièce en plastique moulée par injection d'un seul tenant.

2. Embout selon la revendication 1, **caractérisé en ce que** l'élément de rappel (4) est réalisé en tant que ressort de rappel.

3. Embout selon la revendication 1 ou 2, **caractérisé en ce que** la pièce coulissante (3) et le ressort de rappel ou un élément de rappel (4) du même genre sont composés d'un matériau plastique différent et forment une pièce moulée par injection à composants multiples et **en ce qu'**on prévoit un élastomère comme matériau pour l'élément de rappel.

4. Embout selon l'une quelconque des revendications 1 à 3, **caractérisé en ce que** l'élément de rappel (4) produit d'un seul tenant par injection est configuré en tant que ressort à hélice ou en tant que ressort à soufflet.

5. Embout selon l'une quelconque des revendications 1 à 4, **caractérisé en ce que** le ressort de rappel ou un élément de rappel (4) du même genre agit au milieu, sur une extrémité de la pièce coulissante (3) et est, de préférence, disposé de manière coaxiale autour d'un manche de guidage ou d'actionnement manuel raccordé à la pièce coulissante (3).

6. Embout selon l'une quelconque des revendications 1 à 5, **caractérisé en ce que** le ressort de rappel ou un élément de rappel du même genre est configuré sous la forme d'un ressort de pression.

7. Embout selon l'une quelconque des revendications 1 à 6, **caractérisé en ce qu'**est formé d'un seul tenant sur la pièce coulissante (3) au moins un anneau d'étanchéité (7) ou un élément d'étanchéité du même genre et **en ce que** l'élément d'étanchéité est fabriqué de préférence à partir de l'élastomère prévu pour l'élément de rappel (4).

8. Embout selon l'une quelconque des revendications 1 à 7, **caractérisé en ce que** le point d'injection (9) pour la composante d'injection formant l'élément de rappel est prévue au centre de la pièce coulissante (3) sur le côté ne faisant pas face à l'élément de rappel (4) et **en ce que** la composante d'injection est raccordée à l'élément de rappel (4) et/ou éventuellement à l'élément d'étanchéité (7), le cas échéant, au niveau du point d'injection (9), par le biais d'au moins un canal d'amenée (11, 12).
